# EUROPÄISCHE PATENTSCHRIFT

(11) **EP 4 077 097 B1**
(45) Veröffentlichungstag und Bekanntmachung des Hinweises auf die Patenterteilung: **31.12.2025**
(21) Anmeldenummer: 20811566.7
(22) Anmeldetag: 20.11.2020
(51) Int. Cl.: B61L 23/06

(54) **STELLWERKGEBUNDENES ROTTENWARNSYSTEM**
SIGNAL-CONTROLLED CREW WARNING SYSTEM
SYSTÈME D'AVERTISSEMENT D'ÉQUIPE COMMANDÉ PAR UN SIGNAL

(30) Priorität: 16.12.2019 AT 4012019
(43) Veröffentlichungstag der Anmeldung: 26.10.2022
(73) Patentinhaber: Prodes GmbH, 1190 Wien (AT)
(72) Erfinder: SCHUSTER, Wolfgang, 1170 Wien (AT); SCHUSTER, Gottfried, 1170 Wien (AT)
(74) Vertreter: Rau, Schneck & Hübner Patentanwälte Rechtsanwälte PartGmbB
(86) Internationale Anmeldenummer: PCT/EP2020/082789
(87) Internationale Veröffentlichungsnummer: WO 2021/121853

(56) Entgegenhaltungen:
- EP-A1- 3 459 813
- EP-A2- 3 401 185
- DE-A1- 102009 048 652
- DE-B3- 102006 041 705

## Beschreibung

### Technisches Gebiet

Die Erfindung betrifft ein Stellwerkgebundenes Rottenwarnsystem zur Warnung von Personen vor herannahenden Schienenfahrzeugen auf einem Betriebsgleis, das sich in einem Warnsektor eines Arbeitsgleises befindet, umfassendeine Gleisbaumaschine zur Bearbeitung des Arbeitsgleises,- ein Ortungssystem zur Positionsbestimmung der Gleisbaumaschine,- ein computergestütztes Überwachungssystem zur Generierung von Warninformationen,- Warnmittel zur Erzeugung akustischer oder optischer oder haptischer Warnsignale, und- ein Funksystem zur kabellosen Datenübertragung,dadurch gekennzeichnet, dass das computergestützte Überwachungssystem zur Festlegung von Grenzen des Warnsektors bezüglich einer aktuellen Position der Gleisbaumaschine und zur automatisierten Generierung von Warninformationen für den Warnsektor eingerichtet ist, und dass die Gleisbaumaschine zur Verarbeitung der Warninformationen eine zentrale Steuereinheit umfasst, die über das Funksystem mit dem computergestützten Überwachungssystem gekoppelt ist.

### Stand der Technik

Beim Bau und bei der Wartung von Gleisstrecken kommen in der Regel Gleisbaumaschinen zum Einsatz. Dabei halten sich häufig Personen (Rotten) zur Steuerung von Maschinenaggregaten oder zur Überwachung von Arbeitsvorgängen auf dem Gleis auf. Zur Gewährleistung der Personensicherheit kommen sogenannte Rottenwarnsysteme zum Einsatz. Damit werden im Gefahrenbereich befindliche Personen akustisch, optisch und gegebenenfalls haptisch (z.B. per Vibration einer Warnweste) vor herannahenden Zügen gewarnt. Neben einem Arbeitsgleis verlaufen nämlich gewöhnlich weiterhin befahrene Betriebsgleise.

Ein modernes Zugbeeinflussungssystem (z.B. European Train Control System, ETCS) und ein digitales Mobilfunksystem für den Eisenbahnbetrieb (z.B. Global System for Mobile Communications - Railway, GSM-R) bilden wichtige Bestandteile eines übergeordneten Managementsystems des Eisenbahnbetriebs (z.B. European Rail Traffic Management System, ERTMS). Solche technischen Lösungen bieten Möglichkeiten zur Automatisierung von Warnsystemen. Bekannte stellwerkgebundene Rottenwarnsysteme (Signal Controlled Warning Systems, SCWS) nutzen Stellwerksinformationen, um mittels eines computergestützten Überwachungssystems Warninformationen für die Rotten zu generieren.

Nach dem Stand der Technik bestehen Rottenwarnsysteme aus stationären und mobilen Einrichtungen. Die stationären Einrichtungen werden bei Errichtung einer Gleisbaustelle neben dem Arbeitsgleis aufgebaut und unterteilen eine Gleisstrecke in mehrere Warnsektoren (Warnbereiche). Die mobilen Einrichtungen werden von Sicherungsposten getragen oder sind an einer am Arbeitsgleis befindlichen Gleisbaumaschine angebracht. Ein solches System ist beispielsweise aus der EP 2 085 286 A2 bekannt. Dabei sind die auf einer Gleisbaumaschine aufgebauten mobilen Einrichtungen zur automatischen Erkennung verschiedener Warnsektoren eingerichtet. Auf diese Weise werden Warnvorrichtungen der Gleisbaumaschine bezogen auf den jeweiligen Warnsektor aktiviert.

EP 3 459 813 A1 beschreibt ein Zugwarnsystem zur sicheren und effizienten Überwachung von Baustellen im Gleisbereich eines Schienennetzes und seine Komponenten: eine Auslösevorrichtung, sowohl schienengebundene als auch nicht-schienengebundene Baumaschinen mit Warnvorrichtungen und einen Server. Die Komponenten dieses Zugwarnsystems sind über vorhandene drahtgebundene und/oder drahtlose Datennetzwerke miteinander verbunden. Insbesondere werden über die Datenverbindungen Alarmsignale der Auslösevorrichtung empfangen und/oder weitergeleitet und/oder Zustandsparameter, Positionskoordinaten und Zeitstempel der Warnvorrichtungen übertragen. In einer Ausführungsvariante des Zugwarnsystems wird die Baustelle durch den im Server vorliegenden Daten und Zustandsinformationen in mehrere Sektoren unterteilt und das Alarmsignal wird selektiv an Warnvorrichtungen weitergeleitet, die sich in ausgewählten Sektoren befindet.

EP 3 401 185 A2 beschreibt Verfahren zum Zuordnen eines Schienenfahrzeugs zu einem Warnbereich beim Einfahren in den Warnbereich und Warnsystem für eine Gleisbaustelle mit die Gleisbaustelle in Warnbereiche unterteilenden Grenzmarkierungen.

In DE 10 2006 041705 B3 wird eine Rottenwarnanlage mit einer Mehrzahl von entlang eines Gleises mit Abstand voneinander angeordneten ortsfesten optischen oder akustischen Warngebern offenbart.

### Darstellung der Erfindung

Der Erfindung liegt die Aufgabe zugrunde, ein stellwerkgebundenes Rottenwarnsystem der eingangs genannten Art dahingehend zu verbessern, dass der Aufwand zur Einrichtung einer Gleisbaustelle minimiert wird. Zudem soll die Sicherheit von auf der Baustelle befindlichen Personen erhöht werden. Eine weitere Aufgabe besteht in der Angabe eines optimierten Verfahrens zum Betreiben des Rottenwarnsystems.

Erfindungsgemäß werden diese Aufgaben gelöst durch die Merkmale der unabhängigen Ansprüche 1 und 12. Abhängige Ansprüche geben vorteilhafte Ausgestaltungen der Erfindung an.

Dabei ist das computergestützte Überwachungssystem zur Festlegung von Grenzen des genau einen Warnsektors bezüglich einer aktuellen Position der Gleisbaumaschine und zur automatisierten Generierung von Warninformationen für den Warnsektor eingerichtet, wobei die Gleisbaumaschine zur Verarbeitung der Warninformationen eine zentrale Steuereinheit umfasst, die über das Funksystem mit dem computergestützten Überwachungssystem gekoppelt ist. Wesentlich ist dabei die Nutzung der Positionsdaten der Gleisbaumaschine zur Festlegung des Warnsektors. Auf diese Weise wandert der Warnsektor mit der sich in Bewegung befindlichen Gleisbaumaschine mit. Eine Übergabe von Warnsektor zu Warnsektor ist damit hinfällig. Zudem ist die zentrale Steuereinheit zur automatischen Verarbeitung von Warninformationen in die Gleisbaumaschine integriert. Die Gleisbaumaschine dient somit als mobiles automatisiertes Warnsystem (mobiles AWS). Es sind keine zusätzliche Warneinrichtungen am Gleis erforderlich.

In einer vorteilhaften Weiterbildung ist das Ortungssystem in einem übergeordneten Zugbeeinflussungssystem integriert, wobei das computergestützte Überwachungssystem zur Verarbeitung von Informationen des Zugbeeinflussungssystems eingerichtet ist, um Warninformationen für den Warnsektor zu generieren. Dabei werden vom Zugbeeinflussungssystem generierte Positionsdaten genutzt, um Gefahrensituation automatisiert zu erkennen. Somit dient das Zugbeeinflussungssystem als zusätzliche Informationsquelle zur Generierung der Warninformationen mittels des computergestützten Überwachungssystems.

Das Funksystem umfasst vorteilhafterweise Mobilfunkmodule eines abgesicherten Mobilfunknetzes. Beispielsweise wird GSM-R (Global System for Mobile Communications-Railway) oder FRMCS (Future Railway Mobile Communication System), basierend auf LTE (Long Term Evolution) und 5G (fifth-Generation) genutzt. Dabei sind sowohl das computergestützte Überwachungssystem als auch die zentrale Steuereinheit mit einem eigenen Mobilfunkmodul gekoppelt.

Um die Warnfunktionen besonders effizient nutzen zu können ist es sinnvoll, wenn die zentrale Steuereinheit über ein Datennetzwerk mit auf der Gleisbaumaschine angeordneten Warnmitteln verbunden ist. Auf diese Weise können Warnmittel einfach ergänzt und aufeinander abgestimmt werden. Dabei umfasst die zentrale Steuereinheit ein Netzwerkmodul, insbesondere mit einem TCP/IP-Anschluss.

Eine weitere Verbesserung sieht vor, dass die zentrale Steuereinheit über das Datennetzwerk mit einem auf der Gleisbaumaschine angeordneten Bediengerät zur Konfiguration der zentralen Steuereinheit verbunden ist. Dabei können auch mehrere Bediengeräte vorgesehen sein. In diesem Fall sind die Bediengeräte in der Weise eingerichtet, dass bei Benutzung eines Bediengeräts für die Dauer der Benutzung alle weiteren Bediengeräte deaktiviert sind.

Zur Auslösung einer Nachwarnung durch einen Bedienperson ist die zentrale Steuereinheit vorteilhafterweise über das Datennetzwerk mit einer auf der Gleisbaumaschine angeordneten Auslöseeinheit für ein Warnsignal verbunden.

Weitere Verbesserungen ergeben sich durch die Anordnung mobiler Geräte. Dabei ist es sinnvoll, wenn die zentrale Steuereinheit über das Funksystem mit einem mobilen Bediengerät zur Konfiguration der zentralen Steuereinheit gekoppelt ist. Auch dieses Bediengerät ist so konfiguriert, dass es bei Benutzung eine vorübergehende Sperre anderer Bediengeräte bewirkt.

Sinnvoll ist auch eine mobile Auslöseeinheit die zur Aktivierung eines Warnsignals über das Funksystem mit der zentralen Steuereinheit gekoppelt ist. Auf diese Weise ist jederzeit eine Nachwarnung durch auf dem Gleis befindliche Sicherungsposten möglich.

Eine vorteilhafte Weiterbildung der Erfindung bezieht sich auf eine personenbezogene Warnung. Dabei ist die zentrale Steuereinheit mit zumindest einem sogenannten persönlichen Warngerät gekoppelt. Ein derartiges Warngerät trägt eine am Gleis arbeitende Person mit sich. Es umfasst einen Warngeber, der ein optisches, akustisches und/oder ein haptisches Warnsignal aussendet. Insbesondere umfasst das Warngerät ein Funkmodul, um über das Funksystem Warnmeldungen der zentralen Steuereinheit zu empfangen. Bei in unmittelbarer Maschinennähe auszuführenden Tätigkeiten können auch drahtgebundene Warngeräte zum Einsatz kommen. Diese sind beispielsweise über eine TCP/IP-Schnittstelle mit der zentralen Steuereinheit gekoppelt.

Zur Einbindung diverser Warnsystem-Komponenten ist es sinnvoll, wenn die zentrale Steuereinheit eine sogenannte ERRI-Schnittstelle umfasst. Damit können Komponenten gängiger Hersteller mit der zentralen Steuereinheit gekoppelt und genutzt werden. Die ERRI-Schnittstelle liefert auch eine Speisespannung für derartige Komponenten.

Eine weitere Verbesserung der Erfindung sieht vor, dass die Gleisbaumaschine eine GNSS-Empfangseinrichtung umfasst und dass die GNSS-Empfangseinrichtung mit der zentralen Steuereinheit gekoppelt ist. Mit diesem Satelliten-Ortungssystem wird die Position der Gleisbaumaschine laufend erfasst. Über die zentrale Steuereinheit erfolgt eine Übertragung der Positionsdaten an das computergestützte Überwachungssystem. Dort werden die Daten entweder direkt zur Festlegung des Warnsektors genutzt oder zunächst mit Daten eines anderen Ortungssystems abgeglichen.

Beim erfindungsgemäßen Verfahren zum Betreiben des beschriebenen Rottenwarnsystems werden vor einer Generierung von Warninformationen mittels des computergestützten Überwachungssystems bezüglich einer aktuellen Position der Gleisbaumaschine Grenzen genau eines Warnsektors festgelegt wobei generierte Warninformationen über ein Funksystem an eine zentrale Steuerung der Gleisbaumaschine gesendet werden und wobei Warnmittel mittels der zentralen Steuerung aktiviert werden. Auf diese Weise wird die Gleisbaumaschine als mobiles automatisches Warnsystem genutzt.

Dabei werden vorteilhafterweise Positionsdaten der Gleisbaumaschine und Positionsdaten herannahender Schienenfahrzeuge aus Informationen eines Zugbeeinflussungssystems abgeleitet. Die Informationen des Zugbeeinflussungssystems stehen in einem Stellwerk zur Verfügung und werden mittels des computergestützten Überwachungssystems zum Generieren der Warninformationen ausgewertet.

Eine weitere Verbesserung sieht vor, dass die Annäherung des Schienenfahrzeugs als ein Eintritt in eine vor und nach dem Warnsektor definierte Annäherungsstrecke erfasst wird. Insbesondere werden Grenzen entsprechender Annäherungssektoren auf Basis der aktuellen Position der Gleisbaumaschine festgelegt. Damit sind unterschiedliche Warnszenarien realisierbar.

Die Funktion des Ortungssystems wird vorteilhaft erweitert, indem mittels einer auf der Gleisbaumaschine angeordneten GNSS-Empfangseinrichtung aktuelle Positionsdaten der Gleisbaumaschine ermittelt werden, wobei die Positionsdaten an das computergestützte Überwachungssystem übermittelt werden. Zusätzlich ist die Nutzung von terrestrischen Funkanlagen entlang des Gleises sinnvoll. Konkret werden dabei Referenzantennen eines Differential GNSS-Systems (DGNSS) genutzt, um eine hochgenaue Lokalisierung der Gleisbaumaschine zu erreichen.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Gleisbaumaschine auf einer Gleisanlage
- Fig. 2: Blockschaltbild des Rottenwarnsystems

### Beschreibung der Ausführungsformen

Die in Fig. 1 dargestellte Gleisbaumaschine 1 führt Arbeiten auf einem Arbeitsgleis 2 einer Gleisanlage 3 aus. Dabei handelt es sich beispielsweise um eine Stopfmaschine, eine Reinigungsmaschine, einen Gleisstabilisator einen Umbauzug oder dergleichen mit diversen Arbeitsaggregaten 4. Die beispielhafte Gleisanlage 3 umfasst ein Betriebsgleis 5, das neben dem Arbeitsgleis 2 verläuft. Während der Durchführung der Arbeiten ist das Arbeitsgleis 2 für andere Schienenfahrzeuge 6 gesperrt. Am Betriebsgleis 5 hingegen läuft der Zugsverkehr weiter. Zur Steuerung und Überwachung des Bahnbetriebs ist der Gleisanlage 3 ein Stellwerk 7 zugeordnet.

In einem Bereich um die Gleisbaumaschine 1 befinden sich Personen 8, die als Rotte bezeichnet werden. Diese Personen 8 zählen zum Bedienpersonal der Gleisbaumaschine 1, sind als Sicherungsposten tätig oder auf andere Weise in den Arbeitsprozess eingebunden. Jedenfalls besteht die Notwendigkeit, diese Personen 8 vor herannahenden Schienenfahrzeugen 6 am Betriebsgleis 5 zu warnen. Dazu ist ein stellwerkgebundenes Rottenwarnsystem 9 eingerichtet. Der Aufbau des Rottenwarnsystems 9 ist in Fig. 2 dargestellt. Ein solches System 9 wird auch als Automatisches Warnsystem (AWS) oder Automatic Train Warning System (ATWS) bezeichnet.

Stationäre Komponenten des Rottenwarnsystems 9 sind vorzugsweise im Gebäude des Stellwerks 7 angeordnet. Dazu zählt ein computergestütztes Überwachungssystem 10 zur Generierung von Warninformationen. Dieses computergestützte Überwachungssystem 10 fungiert als AWS-Zentrale und verarbeitet Positionsdaten der Gleisbaumaschine 1 und von herannahenden Schienenfahrzeugen 6. Dabei ist das computergestützte Überwachungssystem 10 mit einer Eisenbahnsicherungsanlage 11 (zentrale elektronische Stellwerksanlage) gekoppelt. In der Eisenbahnsicherungsanlage 11 sind alle Weichen, Signale, Achszähler, Gleisfreimeldeanlagen und dergleichen eingebunden, um Zug-, Verschub- und Nebenfahrten zu steuern und zu überwachen.

Vorteilhafterweise ist das Stellwerk 7 in ein übergeordnetes Zugbeeinflussungssystem 12 eingegliedert, wobei die Eisenbahnsicherungsanlage 11 ein Element dieses Zugbeeinflussungssystems 12 bildet. Ein Beispiel ist das Europäische Zugbeeinflussungssystem (European Train Control System, ETCS). In dem Zugbeeinflussungssystem 12 ist ein Ortungssystem integriert, über das die Gleisbaumaschine 1 und die anderen Schienenfahrzeuge 6 laufend ihre aktuellen Positionen melden. Die Übertragung der Positionsdaten erfolgt über ein Funksystem, beispielsweise über das digitale Mobilfunksystem für den Eisenbahnbetrieb (z.B. Global System for Mobile Communications - Railway, GSM-R). Das Stellwerk 7 ist mittels eines Mobilfunkmoduls 13 an das Funksystem angebunden.

Erfindungsgemäß werden die Positionsdaten der Gleisbaumaschine 1 genutzt, um mittels des computergestützten Überwachungssystems 10 einen Warnsektor 14 des Rottenwarnsystems 9 festzulegen. Sobald ein anderes Schienenfahrzeug in den Warnsektor 14 eintritt oder sich diesem annähert, wird eine Warninformation generiert. Dabei bewegt sich der Warnsektor 14 automatisch mit der am Arbeitsgleis fahrenden Gleisbaumaschine 1 mit.

Zur Festlegung des Warnsektors 14 wird beispielsweise von einer Arbeitsstelle 15 der Gleisbaumaschine 1 ausgegangen. Diese ist durch die Positionsdaten und die Art der Gleisbaumaschine 1 bekannt. Beispielsweise ist die Arbeitsstelle 15 durch Stopfaggregate einer Stopfmaschine definiert. In vorgegebenen Abständen zu der Arbeitsstelle 15 ergeben sich Grenzen 16 des Warnsektors 14. Diese Abstände können variabel sein, wenn die Geschwindigkeit eines sich annähernden Schienenfahrzeugs 6 mitberücksichtigt wird. Höher Geschwindigkeiten bedingen dabei eine Ausweitung des Warnsektors 14, sodass sich immer eine konstante Annäherungszeit von der Sektorgrenze 16 bis zur Arbeitsstelle 15 ergibt. Sinnvoll ist zudem die Festlegung von Annäherungsstrecken 17 vor und nach dem Warnsektor 14. Ein Befahren der Annäherungsstrecken 17 löst eine Vorwarnstufe mit entsprechenden Warninformationen aus. Des Weiteren wird die Länge der Gleisbaumaschine 1 bei der Festlegung des Warnsektors 14 berücksichtig. Dabei besteht auch die Möglichkeit, eine Gruppe von mehreren auf dem Arbeitsgleis 2 befindlichen Maschinen als gekoppelte Gleisbaumaschine 1 festzulegen.

Die generierten Warninformationen werden über das Funknetz an die Gleisbaumaschine 1 übermittelt. Dazu umfasst die Gleisbaumaschine 1 ein Mobilfunkmodul 13. Verarbeitet werden die Informationen in einer zentralen Steuereinheit 18, die vorteilhafterweise mit einer Maschinensteuerung der Gleisbaumaschine 1 gekoppelt ist. Zudem weist die zentrale Steuereinheit 18 Netzschnittstellen (TCP/IP-Schnittstelle) und eine Stromversorgung 19 auf.

Auf der Gleisbaumaschine 1 ist zumindest ein Bediengerät 20 angeordnet, das direkt über eine Netzschnittstelle mit der zentralen Steuereinheit 18 verbunden ist. Solche fixen Bediengeräte 20 sind dort installiert, wo ein Systembediener (Sicherungsposten, SiPo) Sicherungstätigkeiten innerhalb der Gleisbaumaschine 1 durchführt. Für Sicherungsarbeiten außerhalb der Gleisbaumaschine 1 ist ein mobiles Bediengerät 21 vorgesehen. Dieses umfasst ein Mobilfunkmodul 13. Zur Anbindung des mobilen Bediengeräts 21 ist die zentrale Steuereinheit 18 über ein Schnittstellenmodul 22 mit dem Mobilfunkmodul 13 der Gleisbaumaschine 1 verbunden.

Sobald eines der Bediengeräte 20, 21 genutzt wird, erfolgt für die Dauer der Nutzung eine Deaktivierung der anderen Bediengeräte 20, 21. Mit den Bediengeräten 20, 21 ist auch eine Konfiguration der zentralen Steuereinheit durchführbar. Beispielsweise werden länderspezifische Warnsignale (RO1, RO2, RO3) eingestellt.

Mit der zentralen Steuereinheit 18 ist eine fixe Auslöseeinheit 23 (z.B. Handalarmtaster) zum Auslösen eines Warnsignals verbunden. Eine mobile Auslöseeinheit 24 ist über die Mobilfunkmodule 13 und ein weiteres Schnittstellenmodul 25 an die zentrale Steuereinheit 18 gekoppelt. Die Auslöseeinheiten 23, 24 sind für Nachwarnungen im Gefahrenfall vorgesehen. Eine Warnsignalauslösung erfolgt im Regelfall durch weitere Sicherungsposten innerhalb und außerhalb der Gleisbaumaschine 1.

Zur Erzeugung akustischer Warnsignale sind auf der Gleisbaumaschine 1 akustischen Warnmitteln 26 (AWM) inklusive Stromversorgung angeordnet und über einen jeweiligen Netzwerkanschluss mit der zentralen Steuereinheit 18 verbunden. Konkret sind die akustischen Warnmittel 26 im Hörbereich der am Gleis 2, 5 arbeitenden Personen 8 montiert. Zur Reduktion der Lärmemissionen ist eine gezielte Aktivierung der akustischen Warnmittel 26 sinnvoll. Auf diese Weise wird punktuell dort gewarnt, wo gearbeitet wird. Dabei werden Lärmquellen der Gleisbaumaschine 1 mitberücksichtigt. Die akustischen Warnmittel 26 werden so eingestellt, dass sie 3 dB(A) lauter als die Maschine 1 sind und sicher wahrgenommen werden können.

Zur Abgabe von optischen Warnsignalen sind optische Warnmittel 27 (OWM) inklusive Stromversorgung angeordnet und über einen Netzwerkanschluss an die zentrale Steuereinheit 18 angeschlossen. Die optischen Warnmittel sind auf der Gleisbaumaschine 1 im Sichtfeld der auf dem Gleis 2, 5 arbeitenden Personen 8 montiert.

Zudem ist es sinnvoll, jede auf dem Gleis 2, 5 arbeitende Person 8 mit einem persönlichen Warngerät 28 auszustatten. Für die Anschaltung solcher persönlichen Warngeräte 28 an die zentrale Steuereinheit 18 sind eigene Schnittstellenmodule 29 vorgesehen. Jedes persönliches Warngerät 28 umfasst zumindest ein Warnmittel 26, 27. An fixen Arbeitsplätzen in der Gleisbaumaschine 1 können kabelgebundene persönliche Warngeräte 28 angeordnete sein. Mobile persönliche Warngeräte 28 umfassen ein Mobilfunkmodul 13 zur Anbindung an das Funksystem.

In einer sinnvollen Weiterbildung sind die Funktionen des persönlichen Warngeräts 28, des mobilen Bediengeräts 21 und der mobilen Auslöseeinheit 24 in einem mobilen Gerät integriert.

Zur Einbindung von Komponenten eines bestehenden Warnsystems ist vorteilhafterweise eine ERRI-Schnittstellenbox 30 inklusive Stromversorgung angeordnet.

Eine weitere sinnvolle Ergänzung stellt eine auf der Gleisbaumaschine 1 angeordnete GNSS-Empfangseinrichtung 31 dar. Damit werden aktuelle GNSS-Positionsdaten der Gleisbaumaschine 1 erfasst und an die zentrale Steuereinheit 18 übermittelt. Über das Funksystem erfolgt eine Übertragung zum Stellwerk 7, wo die Daten mittels des computergestützten Überwachungssystems 10 verarbeitet werden. Konkret können die GNSS-Positionsdaten zur Festlegung des Warnsektors oder zur Plausibilisierung vorhandener Positionsdaten genutzt werden.

Das beschriebene Rottenwarnsystem 9 verfügt über verschiedene Betriebsmodi. In einem Betriebsmodus "Sichern" löst die zentrale Steuereinheit 18 über das Stellwerk 7 eine Stopffunktion eines anderen Gleisfahrzeugs 6 aus, wenn bei einem Warnsignal keine Quittierung durch einen Sicherungsposten erfolgt. Beispielsweise bleiben nach Auslösung eines Warnsignals 30 Sekunden Zeit, um eine Gefahrenstelle zu räumen und mittels Bediengerät 20, 21 eine Quittierung durchzuführen. Zur Abgabe eines Warnsignals werden beispielsweise die optischen Warnmittel 24 der Gleisbaumaschine 1 aktiviert. Die Warnmittel 24 werden wieder deaktiviert, wenn das Schienenfahrzeug 6 die Arbeitsstelle 15 vollständig passiert hat.

In einem Betriebsmodus "Warnen" wird eine vorgegebene Dauer (z.B. 30 Sekunden) vor einem Eintritt eines Schienenfahrzeugs 6 in den Warnsektor 14 ein Warnsignal ausgegeben. Dabei sind die vorgegebenen Annäherungsstrecken 17 an die Geschwindigkeit des Schienenfahrzeugs 1 angepasst.

Die Kopplung und Ausführung der zentralen Steuerung 18 mit der Maschinensteuerung der Gleisbaumaschine 1 stellt sicher, dass im Störungsfall gemäß "fail-safe"-Funktion, Sicherheits-Integritätslevel 3, ein sicherer Zustand herbeigeführt wird. Jede Störung einer sicherheitsrelevanten Komponente des Warnsystems 9 wird von der zentralen Steuerung 18 erkannt. In weiterer Folge wird automatisch ein Störalarm (RO3) ausgelöst und die Maschine 1 in einen sicheren Zustand gebracht. Dazu zählt das Anhalten der Maschine 1 und der Arbeitsaggregate 14.

## Patentansprüche

1. Stellwerkgebundenes Rottenwarnsystem (9) zur Warnung von Personen (8) vor herannahenden Schienenfahrzeugen (6) auf einem Betriebsgleis (5), das sich in einem Warnsektor (14) eines Arbeitsgleises (2) befindet, umfassend
- eine Gleisbaumaschine (1) zur Bearbeitung des Arbeitsgleises (2),
- ein Ortungssystem zur Positionsbestimmung der Gleisbaumaschine (1),
- ein computergestütztes Überwachungssystem (10) zur Generierung von Warninformationen,
- Warnmittel (26, 27) zur Erzeugung akustischer oder optischer oder haptischer Warnsignale, und
- ein Funksystem zur kabellosen Datenübertragung,
**dadurch gekennzeichnet, dass** das computergestützte Überwachungssystem (10) zur Festlegung von Grenzen (16) des Warnsektors (14) bezüglich einer aktuellen Position der Gleisbaumaschine (1) und zur automatisierten Generierung von Warninformationen für den Warnsektor (14) eingerichtet ist, und dass die Gleisbaumaschine (1) zur Verarbeitung der Warninformationen eine zentrale Steuereinheit (18) umfasst, die über das Funksystem mit dem computergestützten Überwachungssystem (10) gekoppelt ist.

2. Rottenwarnsystem (9) nach Anspruch 1, **dadurch gekennzeichnet, dass** das Ortungssystem in einem übergeordneten Zugbeeinflussungssystem (12) integriert ist und dass das computergestützte Überwachungssystem (10) zur Verarbeitung von Informationen des Zugbeeinflussungssystems (12) eingerichtet ist, um Warninformationen für den Warnsektor (14) zu generieren.

3. Rottenwarnsystem (9) nach Anspruch 1 oder 2, **dadurch gekennzeichnet, dass** das Funksystem Mobilfunkmodule (13) eines abgesicherten Mobilfunknetzes umfasst.

4. Rottenwarnsystem (9) nach einem der Ansprüche 1 bis 3, **dadurch gekennzeichnet, dass** die zentrale Steuereinheit (18) über ein Datennetzwerk mit auf der Gleisbaumaschine (1) angeordneten Warnmitteln (26, 27) verbunden ist.

5. Rottenwarnsystem (9) nach Anspruch 4, **dadurch gekennzeichnet, dass** die zentrale Steuereinheit (18) über das Datennetzwerk mit einem auf der Gleisbaumaschine (1) angeordneten Bediengerät (20) zur Konfiguration der zentralen Steuereinheit (18) verbunden ist.

6. Rottenwarnsystem (9) nach Anspruch 4 oder 5, **dadurch gekennzeichnet, dass** die zentrale Steuereinheit (18) über das Datennetzwerk mit einer auf der Gleisbaumaschine (1) angeordneten Auslöseeinheit (23) für ein Warnsignal verbunden ist.

7. Rottenwarnsystem (9) nach einem der Ansprüche 1 bis 6, **dadurch gekennzeichnet, dass** die zentrale Steuereinheit (18) über das Funksystem mit einem mobilen Bediengerät (21) zur Konfiguration der zentralen Steuereinheit (18) gekoppelt ist.

8. Rottenwarnsystem (9) nach einem der Ansprüche 1 bis 7, **dadurch gekennzeichnet, dass** die zentrale Steuereinheit (18) über das Funksystem mit einer mobilen Auslöseeinheit (24) für ein Warnsignal gekoppelt ist.

9. Rottenwarnsystem (9) nach einem der Ansprüche 1 bis 8, **dadurch gekennzeichnet, dass** die zentrale Steuereinheit (18) mit zumindest einem sogenannten persönlichen Warngerät (28) gekoppelt ist.

10. Rottenwarnsystem (9) nach einem der Ansprüche 1 bis 9, **dadurch gekennzeichnet, dass** die zentrale Steuereinheit (18) eine sogenannte ERRI-Schnittstelle (30) umfasst.

11. Rottenwarnsystem (9) nach einem der Ansprüche 1 bis 10, **dadurch gekennzeichnet, dass** die Gleisbaumaschine (1) eine GNSS-Empfangseinrichtung (31) umfasst und dass die GNSS-Empfangseinrichtung (31) mit der zentralen Steuereinheit (18) gekoppelt ist.

12. Verfahren zum Betreiben eines Rottenwarnsystems (9) nach einem der Ansprüche 1 bis 11, wobei mittels einer Gleisbaumaschine (1) auf einem Arbeitsgleis (2) Gleisarbeiten durchgeführt werden und wobei mittels eines computergestützten Überwachungssystems (10) bei einer Annäherung eines Schienenfahrzeugs (6) auf einem Betriebsgleis (4) Warninformationen generiert werden, **dadurch gekennzeichnet, dass** vor einer Generierung von Warninformationen mittels des computergestützten Überwachungssystems (10) bezüglich einer aktuellen Position der Gleisbaumaschine (1) Grenzen (16) eines Warnsektors (14) festgelegt werden, dass generierte Warninformationen über ein Funksystem an eine zentrale Steuerung (18) der Gleisbaumaschine (1) gesendet werden, und dass Warnmittel (27, 28) mittels der zentralen Steuerung (18) aktiviert werden.

13. Verfahren nach Anspruch 12, **dadurch gekennzeichnet, dass** Positionsdaten der Gleisbaumaschine (1) und Positionsdaten herannahender Schienenfahrzeuge (6) aus Informationen eines Zugbeeinflussungssystems (12) abgeleitet werden.

14. Verfahren nach Anspruch 12 oder 13, **dadurch gekennzeichnet, dass** die Annäherung des Schienenfahrzeugs (6) als ein Eintritt in eine vor und nach dem Warnsektor definierte Annäherungsstrecke (17) erfasst wird.

15. Verfahren nach einem der Ansprüche 12 bis 14, **dadurch gekennzeichnet, dass** mittels einer auf der Gleisbaumaschine (1) angeordneten GNSS-Empfangseinrichtung (31) aktuelle Positionsdaten der Gleisbaumaschine (1) ermittelt werden und dass die Positionsdaten an das computergestützte Überwachungssystem (10) übermittelt werden.

## Claims

1. A signal box controlled crew warning system (9) for warning persons (8) of approaching rail vehicles (6) on an operating track (5), located in a warning sector (14) of a working track (2), comprising
- a track maintenance machine (1) for working on the working track (2),
- a locating system for determining the position of the track maintenance machine (1),
- a computer-aided monitoring system (10) for generating warning information,
- warning means (26, 27) for generating acoustic or visual or haptic warning signals, and
- a radio system for wireless data transmission,
**characterised in that** the computer-aided monitoring system (10) is set up to define boundaries (16) of the warning sector (14) with regard to a current position of the track maintenance machine (1) and to generate warning information for the warning sector (14) in an automated matter, and **in that** the track maintenance machine (1) comprises a central control unit (18) for processing the warning information, which is coupled to the computer-aided monitoring system (10) via the radio system.

2. A crew warning system (9) according to claim 1, **characterised in that** the locating system is integrated into a higher-level train control system (12) and that the computer-aided monitoring system (10) is set up to process information from the train control system (12) to generate warning information for the warning sector (14).

3. A crew warning system (9) according to claim 1 or 2, **characterised in that** the radio system comprises mobile radio modules (13) of a secured mobile radio network.

4. A crew warning system (9) according to one of the claims 1 to 3, **characterised in that** the central control unit (18) is connected via a data network to warning means (26, 27) arranged on the track maintenance machine (1).

5. A crew warning system (9) according to claim 4, **characterised in that** the central control unit (18) is connected via the data network to an operating device (20) arranged on the track maintenance machine (1) for configuring the central control unit (18).

6. A crew warning system (9) according to claim 4 or 5, **characterised in that** the central control unit (18) is connected via the data network to a triggering unit (23) for a warning signal arranged on the track maintenance machine (1).

7. A crew warning system (9) according to one of the claims 1 to 6, **characterised in that** the central control unit (18) is coupled via the radio system to a mobile operating device (21) for configuring the central control unit (18).

8. A crew warning system (9) according to one of the claims 1 to 7, **characterised in that** the central control unit (18) is coupled via the radio system to a mobile triggering unit (24) for a warning signal.

9. A crew warning system (9) according to one of the claims 1 to 8, **characterised in that** the central control unit (18) is coupled to at least one so-called personal warning device (28).

10. A crew warning system (9) according to one of the claims 1 to 9, **characterised in that** the central control unit (18) comprises a so-called ERRI interface (30).

11. A crew warning system (9) according to one of the claims 1 to 10, **characterised in that** the track maintenance machine (1) comprises a GNSS receiving device (31) and that the GNSS receiving device (31) is coupled to the central control unit (18).

12. A method for operating a crew warning system (9) according to one of the claims 1 to 11, wherein track work is carried out on a working track (2) by means of a track maintenance machine (1) and wherein warning information is generated by means of a computer-aided monitoring system (10) when a rail vehicle (6) is approaching on an operating track (4), **characterised in that** before warning information is generated by means of the computer-aided monitoring system (10), boundaries (16) of a warning sector (14) are defined with regard to a current position of the track maintenance machine (1), **in that** generated warning information is transmitted to a central control (18) of the track maintenance machine (1) via a radio system, and **in that** warning means (27, 28) are activated by means of the central control (18).

13. A method according to claim 12, **characterised in that** position data of the track maintenance machine (1) and position data of approaching rail vehicles (6) are derived from information of a train control system (12).

14. A method according to claim 12 or 13, **characterised in that** the approach of the rail vehicle (6) is detected as an entry into an approach section (17) defined before and after the warning sector.

15. A method according to one of the claims 12 to 14, **characterised in that** current position data of the track maintenance machine (1) is determined by means of a GNSS receiving device (31) arranged on the track maintenance machine (1), and **in that** the position data is transmitted to the computer-aided monitoring system (10).

## Revendications

1. Système d'alerte d'équipe de travaux (9) lié à un poste d'aiguillage pour avertir des personnes (8) de l'approche de véhicules ferroviaires (6) sur une voie en service (5) qui se trouve dans un secteur d'alerte (14) d'une voie en travaux (2), comprenant :
- une machine de construction de voies ferrées (1) pour le traitement de la voie en travaux (2),
- un système de localisation pour déterminer la position de la machine de construction de voies ferrées (1),
- un système de surveillance assisté par ordinateur (10) pour générer des informations d'alerte,
- des moyens d'alerte (26, 27) pour générer des signaux d'alerte acoustiques, optiques ou haptiques, et
- un système radio pour la transmission de données sans fil,
**caractérisé en ce que** le système de surveillance assisté par ordinateur (10) est conçu pour définir des limites (16) du secteur d'alerte (14) par rapport à une position actuelle de la machine de construction de voies ferrées (1) et pour générer automatiquement des informations d'alerte pour le secteur d'alerte (14), et **en ce que** la machine de construction de voies ferrées (1) comprend, pour traiter les informations d'alerte, une unité de commande centrale (18) qui est couplée au système de surveillance assisté par ordinateur (10) via le système radio.

2. Système d'alerte d'équipe de travaux (9) selon la revendication 1, **caractérisé en ce que** le système de localisation est intégré dans un système de contrôle de marche des trains (12) de niveau supérieur et **en ce que** le système de surveillance assisté par ordinateur (10) est conçu pour traiter les informations du système de contrôle de marche des trains (12) afin de générer des informations d'alerte pour le secteur d'alerte (14).

3. Système d'alerte d'équipe de travaux (9) selon la revendication 1 ou 2, **caractérisé en ce que** le système radio comprend des modules de téléphonie mobile (13) d'un réseau de téléphonie mobile sécurisé.

4. Système d'alerte d'équipe de travaux (9) selon l'une des revendications 1 à 3, **caractérisé en ce que** l'unité de commande centrale (18) est reliée via un réseau de données à des moyens d'alerte (26, 27) disposés sur la machine de construction de voies ferrées (1).

5. Système d'alerte d'équipe de travaux (9) selon la revendication 4, **caractérisé en ce que** l'unité de commande centrale (18) est reliée via le réseau de données à un appareil de commande (20) disposé sur la machine de construction de voies ferrées (1) pour la configuration de l'unité de commande centrale (18).

6. Système d'alerte d'équipe de travaux (9) selon la revendication 4 ou 5, **caractérisé en ce que** l'unité de commande centrale (18) est reliée via le réseau de données à une unité de déclenchement (23) d'un signal d'alerte disposée sur la machine de construction de voies ferrées (1).

7. Système d'alerte d'équipe de travaux (9) selon l'une des revendications 1 à 6, **caractérisé en ce que** l'unité de commande centrale (18) est couplée via le système radio à un appareil de commande mobile (21) pour la configuration de l'unité de commande centrale (18).

8. Système d'alerte d'équipe de travaux (9) selon l'une des revendications 1 à 7, **caractérisé en ce que** l'unité de commande centrale (18) est couplée via le système radio à une unité de déclenchement mobile (24) d'un signal d'alerte.

9. Système d'alerte d'équipe de travaux (9) selon l'une des revendications 1 à 8, **caractérisé en ce que** l'unité de commande centrale (18) est couplée à au moins un appareil d'alerte personnel (28).

10. Système d'alerte d'équipe de travaux (9) selon l'une des revendications 1 à 9, **caractérisé en ce que** l'unité de commande centrale (18) comprend une interface ERRI (30).

11. Système d'alerte d'équipe de travaux (9) selon l'une des revendications 1 à 10, **caractérisé en ce que** la machine de construction de voies ferrées (1) comprend un dispositif de réception GNSS (31) et **en ce que** le dispositif de réception GNSS (31) est couplé à l'unité de commande centrale (18).

12. Procédé pour faire fonctionner un système d'alerte d'équipe de travaux (9) selon l'une des revendications 1 à 11, dans lequel des travaux sur la voie sont effectués au moyen d'une machine de construction de voies ferrées (1) sur une voie en travaux (2) et dans lequel, au moyen d'un système de surveillance assisté par ordinateur (10), des informations d'alerte sont générées lorsqu'un véhicule ferroviaire (6) s'approche sur une voie en service (4), **caractérisé en ce que,** avant la génération d'informations d'alerte au moyen du système de surveillance assisté par ordinateur (10) concernant une position actuelle de la machine de construction de voies ferrées (1), des limites (16) d'un secteur d'alerte (14) sont définies, **en ce que** les informations d'alerte générées sont envoyées via un système radio à une commande centrale (18) de la machine de construction de voies ferrées (1) et **en ce que** des moyens d'alerte (27, 28) sont activés au moyen de la commande centrale (18).

13. Procédé selon la revendication 12, **caractérisé en ce que** des données de position de la machine de construction de voies ferrées (1) et des données de position de véhicules ferroviaires (6) en approche sont dérivées d'informations d'un système de contrôle de marche des trains (12).

14. Procédé selon la revendication 12 ou 13, **caractérisé en ce que** l'approche du véhicule ferroviaire (6) est détectée comme une entrée dans une section d'approche (17) définie avant et après le secteur d'alerte.

15. Procédé selon l'une des revendications 12 à 14, **caractérisé en ce que** les données de position actuelles de la machine de construction de voies ferrées (1) sont déterminées au moyen d'un dispositif de réception GNSS (31) disposé sur la machine de construction de voies ferrées (1) et **en ce que** les données de position sont transmises au système de surveillance assisté par ordinateur (10).
